# FASCICULE DE BREVET EUROPEEN

(11) **EP 3 177 415 B1**
(45) Date de publication et mention de la délivrance du brevet: **13.06.2018**
(21) Numéro de dépôt: 15759852.5
(22) Date de dépôt: 17.07.2015
(51) Int. Cl.: B21D 19/08, B21D 28/32

(54) **PRESSE D'EMBOUTISSAGE PERMETTANT D'EMBOUTIR UNE PIÈCE EN TÔLE DE SECTION EN CONTRE-DÉPOUILLE**
STANZPRESSE ZUM STANZEN EINES BLECHMETALLTEILS MIT EINEM HINTERSCHNITTENEN QUERSCHNITT
STAMPING PRESS FOR STAMPING A SHEET METAL PART WITH AN UNDERCUT CROSS-SECTION

(30) Priorité: 04.08.2014 FR 1457573
(43) Date de publication de la demande: 14.06.2017
(73) Titulaire: PSA Automobiles SA, 78300 Poissy (FR)
(72) Inventeur: GUILLAUME, Eric, 25200 Montbeliard (FR)
(86) Numéro de dépôt international: PCT/FR2015/051985
(87) Numéro de publication internationale: WO 2016/020594

(56) Documents cités:
- EP-A1- 1 535 674
- EP-A1- 2 058 061
- EP-A2- 1 369 187
- JP-A- H08 318 316
- JP-A- 2009 148 798

## Description

La présente invention concerne une presse d'emboutissage permettant d'emboutir une pièce en tôle de section en contre-dépouille.

La figure 1 est une vue en coupe verticale d'une presse d'emboutissage connue qui permet d'emboutir une pièce en tôle de section en contre-dépouille.

Cette presse comprend un bâti supérieur 1 mobile verticalement vers un bâti inférieur fixe 2, un poinçon fixe 3, une contre-forme 4 mobile vers ce poinçon pour emboutir la pièce en tôle disposée entre la contre-forme 4 et le poinçon fixe 3.

Le déplacement de la contre-forme mobile 4 est commandé par un boisseau 5 qui est lui-même commandé par une came 6 solidaire du bâti supérieur 1.

Le boisseau 5 est monté coulissant horizontalement dans le bâti inférieur 2.

La contre-forme 4 est également montée coulissante dans le bâti inférieur 2, mais verticalement dans celui-ci.

Lorsque le bâti supérieur 1 descend (voir flèche F) le boisseau 5 se déplace horizontalement, comme montré par la flèche F₁ et la contre-forme monte (voir flèche F₂) vers sa position de travail.

Lorsque la pièce emboutie présente une section en contre-dépouille, le robot ne peut pas retirer la pièce après son emboutissage, sans avoir reculé la contre-forme 4 pour dégager la partie en contre-dépouille.

La presse connue ci-dessus présente les inconvénients suivants :
- la construction de la contre-forme 4 et du boisseau 5 prennent beaucoup de place devant les parties travaillantes,
- sa construction est onéreuse car elle comporte deux parties mobiles qu'il faut guider par des plaques de frottement, retenir avec des griffes et assurer leur recul avec des ressorts à gaz,
- de plus, il faut usiner dans le bâti inférieur 2 les logements du boisseau 5 et de la contre-forme 4.

Le but de la présente invention est de remédier aux inconvénients ci-dessus.

Ce but est atteint, selon l'invention, grâce à une presse d'emboutissage permettant d'emboutir une pièce en tôle de section en contre-dépouille, cette presse comprenant un bâti supérieur mobile verticalement vers un bâti inférieur fixe, un poinçon, une contre-forme mobile coopérant avec ledit poinçon pour emboutir ladite pièce en tôle et des moyens pour déplacer ladite contre-forme, caractérisée en ce que le poinçon est mobile entre une position haute et une position basse et comprend des moyens coopérant avec la contre-forme mobile pour déplacer cette dernière dans une direction horizontale entre une position reculée et une position avancée, la presse comportant en outre un coulisseau mobile qui en fonctionnement est déplacé contre la contre-forme vers une position de travail dans laquelle ladite pièce en tôle est formée, le déplacement du poinçon mobile entre la position haute et la position basse et le déplacement dudit coulisseau étant commandés par la descente du bâti supérieur vers le bâti inférieur.

Ainsi, l'invention permet d'actionner la contre-forme sans l'intermédiaire d'un boisseau, mais grâce à un poinçon mobile qui est déplacé par le bâti supérieur de la presse.

Ce poinçon mobile présente l'avantage de prendre beaucoup moins de place dans la presse.

De ce fait, l'invention permet de réduire le coût de fabrication de la presse, en raison de la diminution du nombre d'éléments de fonderie et d'éléments de guidage et de la réduction des temps d'usinage.

Dans un mode de réalisation préféré de l'invention, lors de son déplacement entre la position haute et la position basse, le poinçon mobile est sollicité par un presseur qui est lui-même sollicité par des ressorts.

De préférence également, lesdits moyens coopérant avec la contre-forme mobile pour déplacer cette dernière comprennent une surface latérale inclinée dudit poinçon mobile s'appuyant sur une surface latérale inclinée de ladite contre-forme pour transformer le mouvement de descente du poinçon en mouvement horizontal de la contre-forme.

Dans un mode de réalisation avantageux de l'invention, des ressorts de rappel sont prévus pour solliciter le poinçon lors de sa descente vers la position basse.

Ces ressorts sont de préférence des ressorts à gaz.

Selon d'autres particularités avantageuses de l'invention :
- la position basse du poinçon mobile est définie par un contact entre des parties du poinçon et des parties du bâti inférieur ;
- le déplacement du coulisseau est commandé par une came solidaire du bâti supérieur présentant une surface inclinée s'appuyant sur la surface inclinée d'une came solidaire du coulisseau ;
- le presseur comporte une partie faisant saillie vers le bas et pouvant s'appuyer sur un bord faisant saillie vers le haut dudit poinçon mobile ;
- ladite contre-forme comporte un bord faisant saillie vers le haut, ce bord étant adjacent à une face latérale qui s'appuie sur une face latérale adjacente au bord faisant saillie vers le haut du poinçon mobile ;
- lorsque le poinçon mobile est en position basse, ledit bord du poinçon mobile affleure ledit bord de la contre-forme ;
- ledit coulisseau comporte sur son côté adjacent à la contre-forme une partie pouvant s'appuyer sur la pièce en tôle à former.

D'autres particularités et avantages de l'invention apparaîtront encore tout au long de la description ci-après.

Aux dessins annexés, donnés à titre d'exemples, non limitatifs :
- la figure 2 est une vue en coupe verticale partielle d'une presse d'emboutissage selon l'invention, en position ouverte, le poinçon mobile étant en position haute,
- la figure 3 est une vue agrandie d'une partie de la figure 2,
- la figure 4 est une vue analogue à la figure 2 montrant le déplacement du bâti supérieur et du presseur vers le poinçon mobile,
- la figure 5 est une vue analogue à la figure 4 montrant le déplacement du poinçon vers la position basse et le déplacement de la contre-forme vers la position avancée,
- la figure 6 est une vue analogue à la figure 5 montrant la presse en position complètement fermée, le poinçon étant en position basse et le coulisseau en position d'appui contre la contre-forme,
- la figure 7 est une vue agrandie montrant la presse en position ouverte et les parties supérieures du poinçon et de la contre-forme dans une position permettant le retrait de la pièce en tôle emboutie,
- la figure 8 est une vue de la section en contre-dépouille de la pièce en tôle obtenue au moyen de la presse selon l'invention.

Les figures 2 à 7 représentent une presse d'emboutissage permettant d'emboutir une pièce en tôle de section en contre-dépouille.

Cette presse comprend (voir figures 4 à 6) un bâti supérieur 10 mobile verticalement vers un bâti inférieur fixe 11, un poinçon 12, une contre-forme mobile 13 coopérant avec le poinçon 12 pour emboutir la pièce en tôle et des moyens pour déplacer la contre-forme 13, qui seront précisés plus loin.

Conformément à l'invention, le poinçon 12 est mobile entre une position haute (voir figure 2) et une position basse (voir figure 6) et comprend des moyens coopérant avec la contre-forme mobile 13 pour déplacer cette dernière dans une direction horizontale entre une position reculée et une position avancée.

La presse selon l'invention comporte en outre un coulisseau mobile 14 qui est déplacé contre la contre-forme 13 vers une position de travail (voir figure 6) dans laquelle ladite pièce en tôle est formée.

Le déplacement du poinçon mobile 12 entre la position haute et la position basse et le déplacement du coulisseau 14 sont commandés par la descente du bâti supérieur 10 vers le bâti inférieur 11, comme on l'expliquera plus en détail plus loin.

Lors de son déplacement entre la position haute et la position basse, le poinçon mobile 12 est sollicité par un presseur 15 qui est lui-même sollicité par des ressorts, tels que le ressort 16 montré sur la figure 6.

Dans l'exemple représenté sur les figures 4 à 6, les moyens coopérant avec la contre-forme mobile 13 pour déplacer cette dernière comprennent une surface latérale inclinée 12a du poinçon mobile 12 s'appuyant sur une surface latérale inclinée 13a de la contre-forme 13 pour transformer le mouvement de descente du poinçon 12 en mouvement horizontal de la contre-forme 13.

A cet effet, les surfaces 12a et 13a sont pourvues de plaques de frottement.

Par ailleurs, des ressorts de rappel, tels que le ressort 17, sont prévus pour solliciter le poinçon 12 lors de sa descente vers la position basse.

Comme montré par les figures 2 et 4 à 6, le ressort 17 est placé entre le poinçon 12 et le bâti inférieur fixe 11.

De plus, le ressort 17 est un ressort à gaz, comme d'ailleurs le ressort 16 qui sollicite le presseur 15.

La position basse du poinçon mobile 12 est définie par un contact entre des parties du poinçon 12 et des parties du bâti inférieur 11, comme montré par la figure 6.

Dans l'exemple représenté sur les figures 2 à 6, le déplacement du coulisseau 14 est commandé par une came 18 solidaire du bâti supérieur 10 présentant une surface inclinée s'appuyant sur la surface inclinée d'une came 19 solidaire du coulisseau 14.

Ces cames 18, 19 transforment le mouvement vertical du bâti supérieur 10 en mouvement sensiblement horizontal du coulisseau 14.

Par ailleurs, les figures 4 à 6 montrent que le presseur 15 comporte une partie 15a faisant saillie vers le bas et pouvant s'appuyer sur un bord 12b faisant saillie vers le haut du poinçon mobile 12.

En outre, la contre-forme 13 comporte un bord 13b faisant saillie vers le haut.

Ce bord 13b est adjacent à une face latérale 13c qui s'appuie sur une face latérale 12c adjacente au bord 12b faisant saillie vers le haut du poinçon mobile 12.

Les figures 5 et 6 montrent que lorsque le poinçon mobile 12 est en position basse, le bord 12b du poinçon mobile 12 affleure le bord 13c de la contre-forme 13.

Les figures 2 à 7 montrent également que le coulisseau 14 comporte sur son côté adjacent à la contre-forme 13 une partie en saillie 14a pouvant s'appuyer sur la pièce en tôle à former.

On va maintenant expliquer le fonctionnement de la presse selon l'invention.

Lorsque la presse est ouverte, comme montré sur la figure 2, le poinçon mobile 12 est en position haute, poussé par le ressort à gaz 17.

La contre-forme 13 est en position reculée.

La pièce en tôle à travailler peut être chargée sur le poinçon mobile 12.

Lors de la fermeture de la presse, le bâti supérieur 10 descend (voir flèche F₃ figure 4) jusqu'à ce que la partie saillante 15a du presseur entre en contact avec le bord 12b du poinçon mobile 12, comme montré sur la figure 4.

A partir de ce moment, le poinçon mobile 12 est poussé vers le bas en comprimant le ressort à gaz placé sous le poinçon 12.

Lors de la descente du poinçon 12, la surface latérale inclinée 12a de celui-ci en s'appuyant et en glissant sur la surface latérale 13a de la contre-forme 13 déplace celle-ci suivant une direction horizontale, comme montré par la flèche F₄ de la figure 5.

Lorsque le poinçon mobile 12 est en contact avec le bâti inférieur, comme montré sur la figure 6, la contre-forme 13 est en place.

A partir de ce moment, les ressorts à gaz 16 placés au-dessus du presseur 15 commencent à s'écraser.

Le bâti supérieur 10 continue sa descente et grâce aux cames 18, 19 déplace le coulisseau 14 (voir flèche F₅ figure 6).

Lors de ce mouvement, la partie saillante 14a du coulisseau 14 presse la pièce en tôle contre la contre-forme 13 pour former cette pièce.

Après cette opération, la presse peut s'ouvrir.

Lors de cette ouverture, tous les mouvements des différentes parties de la presse s'inversent.

Lorsque la presse est complètement ouverte, le poinçon mobile 12, la contre-forme 13 et le coulisseau 14 sont dans la position montrée sur la figure 7.

Dans cette position, la pièce en tôle peut être formée, malgré sa section en contre-dépouille.

La figure 8 montre à titre d'exemple la section transversale présentant une contre-dépouille.

Cette contre-dépouille est caractérisée par le fait que la distance X est supérieure à la distance Y.

L'intérêt technique de la présente invention est de pouvoir réaliser des pièces en tôle ayant une section en contre-dépouille, en simplifiant la conception des outils et en réalisant des gains au niveau de leur réalisation.

## Revendications

1. Presse d'emboutissage permettant d'emboutir une pièce en tôle de section en contre-dépouille, cette presse comprenant un bâti supérieur (10) mobile verticalement vers un bâti inférieur fixe (11), un poinçon (12), une contre-forme mobile (13) coopérant avec ledit poinçon pour emboutir ladite pièce en tôle et des moyens pour déplacer ladite contre-forme (13), **caractérisée en ce que** le poinçon (12) est mobile entre une position haute et une position basse et comprend des moyens coopérant avec la contre-forme mobile (13) pour déplacer cette dernière dans une direction horizontale entre une position reculée et une position avancée, la presse comportant en outre un coulisseau mobile (14) qui en fonctionnement est déplacé contre la contre-forme (13) dans une position de travail dans laquelle ladite pièce en tôle est formée, le déplacement du poinçon mobile (12) entre la position haute et la position basse et le déplacement dudit coulisseau (14) étant commandés par la descente du bâti supérieur (10) vers le bâti inférieur (11).

2. Presse d'emboutissage selon la revendication 1, **caractérisée en ce que** lors de son déplacement entre la position haute et la position basse, le poinçon mobile (12) est sollicité par un presseur (15) qui est lui-même sollicité par des ressorts (16).

3. Presse d'emboutissage selon l'une des revendications 1 ou 2, **caractérisée en ce que** lesdits moyens coopérant avec la contre-forme mobile (13) pour déplacer cette dernière comprennent une surface latérale inclinée (12a) dudit poinçon mobile (12) s'appuyant sur une surface latérale inclinée (13a) de ladite contre-forme (13) pour transformer le mouvement de descente du poinçon (12) en mouvement horizontal de la contre-forme (13).

4. Presse d'emboutissage selon l'une des revendications 1 à 3, **caractérisée en ce que** des ressorts de rappel (17) sont prévus pour solliciter le poinçon (12) lors de sa descente vers la position basse.

5. Presse d'emboutissage selon l'une des revendications 1 à 4, **caractérisée en ce que** la position basse du poinçon mobile (12) est définie par un contact entre des parties du poinçon (12) et des parties du bâti inférieur (11).

6. Presse d'emboutissage selon l'une des revendications 1 à 5, **caractérisée en ce que** le déplacement du coulisseau (14) est commandé par une came (18) solidaire du bâti supérieur (10) présentant une surface inclinée s'appuyant sur la surface inclinée d'une came (19) solidaire du coulisseau (14).

7. Presse d'emboutissage selon l'une des revendications 2 à 6, **caractérisée en ce que** le presseur (15) comporte une partie (15a) faisant saillie vers le bas et pouvant s'appuyer sur un bord (12b) faisant saillie vers le haut dudit poinçon mobile (12).

8. Presse d'emboutissage selon la revendication 7, **caractérisée en ce que** ladite contre-forme (13) comporte un bord (13b) faisant saillie vers le haut, ce bord (13b) étant adjacent à une face latérale qui s'appuie sur une face latérale adjacente au bord (12b) faisant saillie vers le haut du poinçon mobile (12).

9. Presse d'emboutissage selon la revendication 8, **caractérisée en ce que** lorsque le poinçon mobile (12) est en position basse, ledit bord (12b) du poinçon (12) mobile affleure ledit bord (13b) de la contre-forme (13).

10. Presse d'emboutissage selon la revendication 9, **caractérisée en ce que** ledit coulisseau (14) comporte sur son côté adjacent à la contre-forme (13) une partie (14a) pouvant s'appuyer sur la pièce en tôle à former.

## Patentansprüche

1. Stanzpresse, die das Stanzen eines Blechmetallteils mit einem hinterschnittenen Querschnitt erlaubt, wobei diese Presse ein oberes Gestell (10), das vertikal zu einem unteren stationären Gestell (11) beweglich ist, einen Stanzstempel (12), eine bewegliche Gegenform (13), die mit dem Stempel zusammenwirkt, um das Blechteil zu stanzen, und Mittel zum Verlagern der Gegenform (13) umfasst, **dadurch gekennzeichnet, dass** der Stempel (12) zwischen einer Hochstellung und einer Tiefstellung beweglich ist und Mittel umfasst, die mit der beweglichen Gegenform (13) zusammenwirken, um diese Letztere in eine Richtung horizontal zwischen einer zurückgefahrenen Position und einer vorgefahrenen Position zu verlagern, wobei die Presse außerdem einen beweglichen Stößel (14) umfasst, der beim Betrieb gegen die Gegenform (13) in eine Arbeitsposition verlagert wird, in der das Blechteil geformt wird, wobei die Verlagerung des beweglichen Stempels (12) zwischen der Hochstellung und der Tiefstellung und die Verlagerung des Stößels (14) durch Senken des oberen Gestells (10) zu dem unteren Gestell (11) gesteuert werden.

2. Stanzpresse nach Anspruch 1, **dadurch gekennzeichnet, dass** der bewegliche Stempel (12) bei seiner Verlagerung zwischen der Hochstellung und der Tiefstellung von einem Drücker (15) beansprucht wird, der selbst von Federn (16) beansprucht ist.

3. Stanzpresse nach einem der Ansprüche 1 oder 2, **dadurch gekennzeichnet, dass** die Mittel, die mit der beweglichen Gegenform (13) zusammenwirken, um diese Letztere zu verlagern, eine schräge Seitenoberfläche (12a) des beweglichen Stempels (12) umfassen, die sich auf eine schräge Seitenoberfläche (13a) der Gegenform (13) stützt, um die Senkbewegung des Stempels (12) in horizontale Bewegung der Gegenform (13) zu verwandeln.

4. Stanzpresse nach einem der Ansprüche 1 bis 3, **dadurch gekennzeichnet, dass** Rückstellfedern (17) vorgesehen sind, um den Stempel (12) bei seinem Senken zu der Tiefstellung zu beanspruchen.

5. Stanzpresse nach einem der Ansprüche 1 bis 4, **dadurch gekennzeichnet, dass** die Tiefstellung des beweglichen Stempels (12) durch einen Kontakt zwischen Teilen des Stempels (12) und Teilen des unteren Gestells (11) definiert ist.

6. Stanzpresse nach einem der Ansprüche 1 bis 5, **dadurch gekennzeichnet, dass** die Verlagerung des Stößels (14) von einem Nocken (18), der fest mit dem oberen Gestell (10) verbunden ist, gesteuert wird, der eine schräge Oberfläche aufweist, die sich auf die schräge Oberfläche eines Nockens (19), der fest mit dem Stößel (14) verbunden ist, stützt.

7. Stanzpresse nach einem der Ansprüche 2 bis 6, **dadurch gekennzeichnet, dass** der Drücker (15) einen Teil (15a) umfasst, der nach unten vorsteht und sich auf einen Rand (12b) stützen kann, der zur Oberseite des beweglichen Stempels (12) vorragt.

8. Stanzpresse nach Anspruch 7, **dadurch gekennzeichnet, dass** die Gegenform (13) einen Rand (13b) umfasst, der nach oben vorragt, wobei dieser Rand (13b) mit einer Seitenfläche benachbart ist, die sich auf eine Seitenfläche stützt, die zu dem Rand (12b), der zu der Oberseite des beweglichen Stempels (12) vorragt, benachbart ist.

9. Stanzpresse nach Anspruch 8, **dadurch gekennzeichnet, dass**, wenn der bewegliche Stempel (12) in Tiefstellung ist, der Rand (12b) des beweglichen Stempels (12) mit dem Rand (13b) der Gegenform bündig ist.

10. Stanzpresse nach Anspruch 9, **dadurch gekennzeichnet, dass** der Stößel (14) auf seiner Seite neben der Gegenform (13) einen Teil (14a) umfasst, der sich auf das zu formende Blechteil stützt.

## Claims

1. A stamping press for stamping a sheet metal part with an undercut cross-section, this press including an upper frame (10) vertically movable towards a fixed lower frame (11), a punch (12), a movable counter-form (13) cooperating with said punch to stamp said sheet metal part and means for moving said counter-form (13), **characterized in that** the punch (12) is movable between high position and a low position and includes means cooperating with the movable counter-form (13) to move the latter in a horizontal direction between a retracted position and an advanced position, the press further comprising a movable slide (14) which, in operation, is moved against the counter-form (13) in a work position in which said sheet metal part is formed, the moving of the movable punch (12) between the high position and the low position and the moving of said slide (14) being controlled by the descent of the upper frame (10) towards the lower frame (11).

2. The stamping press according to claim 1, **characterized in that** during its movement between the high position and the low position, the movable punch (12) is biased by a pressure piece (14) which is itself biased by springs (16).

3. The stamping press according to one of claims 1 or 2, **characterized in that** said means cooperating with the movable counter-form (13) for moving the latter include an inclined lateral surface (12a) of said movable punch (12) resting on a lateral inclined surface (13a) of said counter-form (13) to transform the downward movement of the punch (12) into horizontal movement of the counter-form (13).

4. The stamping press according to one of claims 1 to 3, **characterized in that** the return springs (17) are provided to bias the punch (12) during its descent towards the low position.

5. The stamping press according to one of claims 1 to 4, **characterized in that** the low position of the movable punch (12) is defined by a contact between parts of the punch (12) and parts of the lower frame (11).

6. The stamping press according to one of claims 1 to 5, **characterized in that** the movement of the slide (14) is controlled by a cam (18) integral with the upper frame (10), having an inclined surface resting on the inclined surface of a cam (19) integral with the slide (14) .

7. The stamping press according to one of claims 2 to 6, **characterized in that** the pressure piece (15) comprises a part (15a) projecting downwards and able to rest on an edge (12b), projecting upwards, of said movable punch (12).

8. The stamping press according to claim 7, **characterized in that** said counter-form (13) comprises an edge (13b) projecting upwards, this edge (13b) being adjacent to a lateral face which rests on a lateral face adjacent to the edge (12b), projecting upwards, of the movable punch (12).

9. The stamping press according to claim 8, **characterized in that** when the movable punch (12) is n low position, said edge (12b) of the movable punch (12) is flush to said edge (13b) of the counter-form (13).

10. The stamping press according to claim 9, **characterized in that** said slide (14) comprises, on its side adjacent to the counter-form (13), a part (14a) able to rest on the sheet metal part which is to be formed.
